# EUROPÄISCHE PATENTSCHRIFT

(11) **EP 1 184 838 B1**
(45) Veröffentlichungstag und Bekanntmachung des Hinweises auf die Patenterteilung: **31.08.2005**
(21) Anmeldenummer: 01113053.1
(22) Anmeldetag: 28.05.2001
(51) Int. Cl.: G10L 13/08

(54) **Phonetische Übersetzung für die Sprachsynthese**
Phonetic transcription for speech synthesis
Transcription phonétique pour la synthèse de parole

(30) Priorität: 31.08.2000 DE 10042942
(43) Veröffentlichungstag der Anmeldung: 06.03.2002
(73) Patentinhaber: SIEMENS AKTIENGESELLSCHAFT, 80333 München (DE)
(72) Erfinder: Hain, Horst-Udo, 81825 Muenchen (DE)

(56) Entgegenhaltungen:
- US-A- 5 283 833
- US-A- 6 094 633
- HAIN H: "Automation of the Training Procedures for Neural Networks Performing Multi-Lingual Grapheme to Phoneme Conversion" PROC. OF EUROSPEECH '99, INTERNATIONAL SPEECH COMMUNICATION ASSOCIATION, Bd. 5, 6. - 9. September 1999, Seiten 2087-2090, XP002223264 Budapest, Ungarn
- BAGSHAW P C: "PHONEMIC TRANSCRIPTION BY ANALOGY IN TEXT-TO-SPEECH SYNTHESIS: NOVEL WORD PRONUNCIATION AND LEXICON COMPRESSION" COMPUTER SPEECH AND LANGUAGE, ACADEMIC PRESS, LONDON, GB, Bd. 12, Nr. 2, 1. April 1998 (1998-04-01), Seiten 119-142, XP000766377 ISSN: 0885-2308
- DUTOIT T: "Introduction To Text-To-Speech Synthesis ntroduction To Text-To-Speech Synthesis" , AN INTRODUCTION TO TEXT-TO-SPEECH SYNTHESIS, TEXT, SPEECH AND LANGUAGE TECHNOLOGY VOL. 3, DORDRECHT: KLUWER ACADEMIC PUBL, NL, PAGE(S) 115-125 XP002157980 ISBN: 0-7923-4498-7 * Seite 115 - Seite 125 *
- HAIN H: "Ein hybrider Ansatz zur Graphem-Phonem-Konvertierung unter Verwendung eines Lexikons und eines neuronalen Netzes" ELEKTRONISCHE SPRACHSIGNALVERARBEITUNG, ELFTE KONFERENZ, TAGUNGSBAND, W.E.B. UNIVERSITÄTSVERLAG, 4. - 6. September 2000, Seiten 160-167, XP002223265 Cottbus, Deutschland
- DAELEMANS W.: 'GRAFON: A Grapheme-to-Phoneme Conversion System for Dutch' PROC. 12TH INT. CONF. ON COMPUTATIONAL LINGUISTICS COLING-88 1988, BUDAPEST, HUNGARY, Seiten 133 - 138

## Beschreibung

Die Erfindung betrifft ein Verfahren, eine Anordnung und ein Computerprogrammprodukt zur Sprachsynthese mittels Graphem-Phonem-Umsetzung.

Sprachverarbeitungsverfahren sind beispielsweise aus US 6 029 135, US 5 732 388, DE 19636739 C1 und DE 19719381 C1 bekannt. In nicht gesprochener Form gespeicherter Text lässt sich über eine Sprachsynthese als Sprache ausgeben. Dazu werden in der Regel die einzelnen Wörter des Textes in einer Datenbank gesucht, die die phonetischen Transkriptionen zahlreicher Wörter enthält. Die phonetischen Transkriptionen der in der Datenbank gefundenen Wörter werden zusammengesetzt und können als Sprache ausgegeben werden.

Da aber keine Datenbank vollständig ist, was in der Regel zur Reduktion der Datenbankgröße durchaus beabsichtigt ist, kommt es immer wieder vor, dass ein Text Wörter enthält, die in der Datenbank nicht gefunden werden. Diese Wörter werden dann mit einer Out-of-Vocabulary-Behandlung (OOV-Behandlung) phonetisch transkribiert. Dabei wird jedes Wort jeweils aus den einzelnen Buchstaben des Wortes zugeordneten Phonemen zusammengesetzt. Solche OOV-Behandlungen sind allerdings relativ rechenintensiv und führen in aller Regel zu schlechteren Ergebnissen als die phonetische Transkription ganzer Wörter aufgrund von Datenbankeinträgen.

Weiterhin ist es bekannt, die phonetische Transkription eines gegebenen Wortes aus den phonetischen Transkriptionen seiner Teilwörter zusammenzusetzen, wenn das gegebene Wort ausschließlich aus diesen Teilwörtern besteht.

In US-A-5,283,833 ist ein Verfahren zur Sprachsynthese beschrieben, bei dem ein unbekanntes Wort in Bestandteile zerlegt wird, bei dem zu dem unbekannten Wort ein Referenzwort gefunden wird, dessen Orthographie sich von der des unbekannten Wortes lediglich durch eine anfängliche Konsonantenfolge unterscheidet, also ein Wortteil des gegebenen Wortes als ein Wortteil des Referenzwortes gefunden wird, und bei dem diese anfängliche Konsonantenfolge des Referenzwortes durch die Konsonantenfolge des unbekannten Wortes ersetzt wird, um die Aussprache des unbekannten Wortes zu erhalten.

Davon ausgehend liegt der Erfindung die Aufgabe zugrunde, Sprachsynthese dahingehend zu verbessern, dass auf eine alternative Art in größerem Umfang auf in einer Datenbank angegebene phonetische Transkriptionen von Wörtern zurückgegriffen werden kann und nur noch in geringerem Maße OOV-Behandlungen verwendet werden müssen.

Diese Aufgabe wird durch ein Verfahren, eine Anordnung und ein Computerprogrammprodukt mit den Merkmalen der unabhängigen Patentansprüche gelöst.

Durch das Verfahren, die Anordnung oder das Computerprogrammprodukt ist es möglich, auch dann für ein gegebenes Wort auf die phonetischen Transkriptionen seiner Teilwörter zurückzugreifen, wenn sich das gegebene Wort nicht vollständig aus in der Datenbank enthaltenen Teilwörtern zusammensetzen lässt. Der wesentliche Gedanke ist dabei, dass erstmals eine hybride Vorgehensweise zum Einsatz kommt, bei der für dasselbe gegebene Wort sowohl die phonetische Transkription vollständiger Teilwörter, als auch eine OOV-Behandlung zum Einsatz kommt.

Erfindungsgemäß wird in einem Verfahren zur Sprachsynthese mittels einer Graphem-Phonem-Umsetzung für ein gegebenes Wort in einer Datenbank, die phonetische Transkriptionen von Wörtern enthält, nach Teilwörtern des gegebenen Wortes gesucht. Mindestens ein Teilwort des gegebenen Wortes wird in der Datenbank gefunden und hierfür eine in der Datenbank verzeichnete phonetische Transkription gewählt. Für das gegebene Wort wird in der Datenbank nach weiteren Teilwörtern des Wortes gesucht. Mindestens ein weiteres Teilwort des gegebenen Wortes wird in der Datenbank gefunden und hierfür eine in der Datenbank verzeichnete phonetische Transkription gewählt. Ein weiterer Bestandteil im gegebenen Wort ist zwischen dem gefundenen Teilwort und dem gefundenen weiteren Teilwort angeordnet. Es erfolgt eine OOV-Behandlung zur phonetischen Transkription des weiteren Bestandteils in Abhängigkeit der phonetischen Transkription des gefundenen Teilwortes und der phonetischen Transkription des gefundenen weiteren Teilwortes. Die phonetische Transkription des gefundenen Teilwortes, die phonetische Transkription des weiteren gefundenen Teilwortes und die phonetische Transkription des weiteren Bestandteilwortes und die phonetische Transkription des weiteren Bestandteils werden zusammengesetzt.

Hierdurch lässt sich die Qualität der Sprachsynthese für den weiteren Bestandteil gegenüber einer entsprechenden reinen OOV-Behandlung des gesamten Wortes deutliche steigern. Dies liegt zum einen daran, dass die phonetischen Transkriptionen der gefundenen Teilwörter sehr viel sicherer sind als es eine phonetische Transkription dieser Teilwörter durch eine OOV-Behandlung wäre. Dadurch kann bei der OOV-Behandlung des weiteren Bestandteils von einem sicheren phonetischen Kontext ausgegangen werden, was die OOV-Behandlung mit sehr viel größerer Wahrscheinlichkeit zum richtigen Ergebnis kommen lässt. Zum anderen sind die phonetischen Transkriptionen der gefundenen Teilwörter sehr viel länger als die üblicherweise bei einer OOV-Behandlung verwendeten Phoneme. Deshalb ist der phonetische Kontext nicht nur sicherer, sondern auch länger, so dass die OOV-Behandlung für den weiteren Bestandteil aufgrund einer größeren Menge relevanter Informationen durchgeführt werden kann. Dieser Vorteil muss für das beanspruchte erfindungsgemäße Verfahren allerdings nicht unbedingt ausgenutzt werden. Unter bestimmten Bedingungen kann es auch sinnvoll sein, wenn für die OOV-Behandlung zur phonetischen Transkription des weiteren Bestandteils in Abhängigkeit der phonetischen Transkription der gefundenen Teilwörter lediglich die Teile der Teilwörter berücksichtigt werden, die dem weiteren Bestandteil unmittelbar benachbart sind.

Die Suche nach Teilwörtern in der Datenbank lässt sich durch verschiedene Maßnahmen optimieren. So sollte zum Beispiel nur nach Teilwörtern gesucht werden, die eine vorgegebene Mindestlänge aufweisen. Als Mindestlänge hat sich in der Praxis eine Länge von 5 Buchstaben herausgestellt, wobei bei anderen Rahmenbedingungen, zum Beispiel für eine andere Sprache, auch Mindestlängen von 3, 4 oder 6 Buchstaben sinnvoll sein können.

Weiterhin wird das Suchergebnis verbessert, wenn die Suche für einen Wortteil des gegebenen Wortes nicht sofort nach dem Auffinden des ersten passenden Teilwortes abgebrochen wird, sondern noch nach anderen möglichen Teilwörtern gesucht wird. Dies kann zum Beispiel erfolgen, indem der Wortteil um weitere Buchstaben ergänzt wird. In der Regel ergibt sich bei dieser Vorgehensweise das beste Ergebnis, wenn von mehreren gefundenen Teilwörtern dasjenige ausgewählt wird, das am längsten ist. Es kann allerdings auch ein kürzeres Teilwort ausgewählt werden, wenn dieses kürzere Teilwort in Verbindung mit einem in der Datenbank gefundenen und im gegebenen Wort enthaltenen längeren Teilwort einen größeren Teil des gegebenen Wortes darstellt, als das gefundene längere Teilwort für sich alleine, wenn dieses nicht mit dem gefundenen zweiten Teilwort kombiniert werden kann.

Die OOV-Behandlung zur phonetischen Transkription des weiteren Bestandteils kann mittels eines neuronalen Netzes erfolgen.

Alternativ oder ergänzend kann für die OOV-Behandlung zur phonetischen Transkription des weiteren Bestandteils eine regelbasiertes Verfahren oder ein DTW-Verfahren zum Einsatz kommen. Ein solches Verfahren ist zum Beispiel in Rüdiger Hoffmann "Signalanalyse und -erkennung", Springer Verlag, Berlin, 1998, Seiten 385 bis 388 beschrieben.

Die OOV-Behandlung kann allerdings auch mittels einer zweiten Datenbank erfolgen, die die phonetischen Transkriptionen von bei zusammengesetzten Wörtern üblicherweise verwendeten Füllpartikeln enthält. Im Deutschen sind dies insbesondere Dativ- und Genitivendungen, die bei zusammengesetzten Wörtern an das jeweils vorne stehende Wort angehängt werden.

Weitere wesentliche Merkmale und Vorteile der Erfindung ergeben sich aus der Beschreibung eines Ausführungsbeispiels anhand der Zeichnung; dabei zeigt
- Figur 1: eine schematische Darstellung des Ablaufs des Verfahrens und
- Figur 2: eine schematische Darstellung eines zwischen zwei Teilwörtern stehenden weiteren Bestandteils eines gegebenen Wortes.

Das Verfahren soll am Beispiel des gegebenen deutschen Wortes "Trainingslager" erläutert werden. Es sollen nur Teilwörter mit einer Mindestlänge von fünf Buchstaben gesucht werden. Im Schritt S1 gemäß Figur 1 wird für das gegebene Wort in einer Datenbank, die phonetische Transkriptionen von Wörtern enthält, nach Teilwörtern des gegebenen Wortes gesucht. Da die Mindestlänge auf fünf Buchstaben gesetzt ist, wird mit der Suche nach dem Wort "Train" angefangen. In einer deutschsprachigen Datenbank wird dieses Wort nicht gefunden. Enthält die Datenbank auch englischsprachige Wörter, so ist bereits jetzt das erste Teilwort des gegebenen Wortes gefunden. Vorzugsweise wird aber nicht nur im ersten, sondern auch im zweiten Fall weitergesucht. Dies geschieht durch die Suche nach dem Wort "Traini". Diese Buchstabenkombination wird in der Datenbank nicht gefunden. Das Gleiche gilt für die danach gesuchte Buchstabenkombination "Trainin".

Dagegen wird die nächste Buchstabenkombination "Training" in der Datenbank gefunden. Trotzdem wird auch in diesem Fall vorzugsweise weitergesucht, nämlich nach der Buchstabenkombination "Trainings" und den in entsprechender Fortsetzung dieses Suchschrittes gebildeten längeren Buchstabenkombinationen des gegebenen Wortes. Unter der Voraussetzung, dass das gegebene Wort "Trainingslager" in seiner Gesamtheit nicht in der Datenbank gefunden wird, werden keine weiteren Teilwörter in der Datenbank gefunden.

Für den Fall einer englisch- und deutschsprachigen Datenbank wird aus den beiden gefundenen Teilwörtern "Train" und "Training" das längere Teilwort "Training" ausgewählt. Dieser Auswahlschritt entfällt im Beispielfall für eine rein deutschsprachige Datenbank.

Im Schritt S3 wird für das gefundene Teilwort "Training" die in der Datenbank verzeichnete phonetische Transkription gewählt.

Gemäß dem Schritt S4 wird festgestellt, dass das gegebene Wort "Trainingslager" neben dem gefundenen Teilwort "Training" einen weiteren Bestandteil "slager" aufweist, der nicht in der Datenbank verzeichnet ist.

Dieser weitere Bestandteil "slager" wird dann im Schritt S5 mittels einer OOV-Behandlung phonetisch transkribiert. Diese OOV-Behandlung basiert vorzugsweise auf einer Umsetzung der einzelnen Grapheme des weiteren Bestandteils "slager" in Phoneme mittels eines neuronalen Netzes. Die Phoneme werden durch das neuronale Netz so ausgewählt und zusammengesetzt, dass sich für den weiteren Bestandteil für sich genommen eine möglichst gute Sprachsynthese ergibt.

Für ein noch besseres Sprachsyntheseergebnis erfolgt die OOV-Behandlung zur phonetischen Transkription des weiteren Bestandteils "slager" in Abhängigkeit der aus der Datenbank gewählten phonetischen Transkription des gefundenen Teilwortes "Training". Das gefundene Teilwort "Training" bzw. seine phonetische Transkription gibt im gewählten Beispiel den linken phonetischen Kontext des weiteren Bestandteils "slager" sicher vor. Das für die OOV-Behandlung des weiteren Bestandteils "slager" verwendete neuronale Netz kann deshalb von einem sicheren Ergebnis der dem weiteren Bestandteil vorausgegangenen Silben des gegebenen Wortes ausgehen und ein entsprechend sicheres Ergebnis für die phonetische Transkription des weiteren Bestandteils liefern.

Im letzten Schritt S6 des Verfahrens zur Sprachsynthese wird schließlich die phonetische Transkription des gefundenen Teilwortes "Training" und die phonetische Transkription des weiteren Bestandteils "slager" zusammengesetzt.

Das Sprachsyntheseergebnis lässt sich weiter verbessern, wenn nicht nur vom Anfang des gegebenen Wortes beginnend Teilwörter gesucht werden, sondern die Suche auch von anderen Bereichen des gegebenen Wortes aus gestartet wird. Ist für das Teilwort eine bestimmte Mindestlänge i vorgegeben, so empfiehlt sich der Beginn der weiteren Suche beim i+ersten Buchstaben. Im gegebenen Beispiel wird dann für i=5 die weitere Suche mit der Buchstabenfolge "ingsl" gestartet, die ihrerseits wiederum die gegebene Mindestlänge aufweist. Diese Buchstabenfolge würde in der Datenbank nicht gefunden. Das gleiche gilt für die danach gesuchten Buchstabenfolgen "ingsla", "ingslag" usw.

Da bei dieser weiteren Suche keinerlei Teilwort gefunden wird, wird die darauffolgende Suche nicht beim Buchstaben 2*i+1 gestartet, sondern schon bei i+2. Allerdings führt auch die Suchsequenz "ngsla", "ngslag" usw. zu keinem Ergebnis. Nach dem Durchführen weiterer entsprechender Suchen wird allerdings in der letzten Suche das weitere Teilwort "lager" gefunden. Dieses weitere gefundene Teilwort "lager" entstammt nicht dem Wortteil des Wortes "Trainingslager", für den das erste Teilwort "Training" gefunden wurde. Deshalb muss im Beispiel keine Auswahl zwischen den beiden Teilwörtern getroffen werden.

Vielmehr verbleibt als weiterer Bestandteil des gegebenen Wortes "Trainingslager" nurmehr der Buchstabe "s". Dieser einzelne Buchstabe "s" lässt sich sehr leicht mittels einer OOV-Behandlung phonetischen transkribieren. Hierbei kommt noch erleichternd hinzu, dass gemäß Figur 2 für das Zentrum 2 "s" sowohl der linke Kontext 1 "Training" als auch der rechte Kontext 3 "lager" bekannt ist.

Statt der OOV-Behandlung durch ein neuronales Netz, wie sie oben beschrieben wurde, kann in diesem Fall die OOV-Behandlung auch durch eine Suche in einer weiteren Datenbank erfolgen, in der die phonetischen Transkriptionen von bei zusammengesetzten Wörtern üblicherweise verwendeten Füllpartikeln enthalten sind. Das Genitiv-s des vorliegenden Beispiels ist ein solcher üblicherweise verwendeter Füllpartikel. Es würde deshalb in der zweiten Datenbank gefunden und die zugehörige phonetische Transkription gewählt werden.

Alternativ lassen sich für die OOV-Behandlung aber auch regelbasierte Verfahren und DTW-Verfahren einsetzen. In jedem Fall sind bessere phonetische Transkriptionen des weiteren Bestandteils zu erwarten, wenn bei der OOV-Behandlung zur phonetischen Transkription des weiteren Bestandteils die phonetische Transkription mehrerer oder aller gefundenen Teilwörter berücksichtigt wird. Dies ist natürlich insbesondere der Fall, wenn der weitere Bestandteil im Wort zwischen zwei gefundenen Teilwörtern angeordnet ist.

In einem letzten Schritt wird dann schließlich die phonetische Transkription des gefundenen Teilworts "Training", die phonetische Transkription des weiteren gefundenen Teilwortes "lager" und die phonetische Transkription des weiteren Bestandteils "s" zur Sprachsynthese zusammengesetzt.

Die erfindungsgemäße Anordnung lässt sich in Form eines Computersystems realisieren, das programmiert wird, ein entsprechendes Verfahren auszuführen.

## Patentansprüche

1. Verfahren zur Sprachsynthese mittels einer Graphem-Phonem-Umsetzung, bei dem
- für ein gegebenes Wort in einer Datenbank, die phonetische Transkriptionen von Wörtern enthält, nach Teilwörtern des gegebenen Wortes gesucht wird,
- mindestens ein Teilwort des gegebenen Wortes in der Datenbank gefunden wird,
- für das gefundene Teilwort eine in der Datenbank verzeichnete phonetische Transkription gewählt wird,
- für das gegebene Wort in der Datenbank nach weiteren Teilwörtern des Wortes gesucht wird,
- mindestens ein weiteres Teilwort des gegebenen Wortes in der Datenbank gefunden wird,
- für dieses gefundene weitere Teilwort eine in der Datenbank verzeichnete phonetische Transkription gewählt wird,
- ein weiterer Bestandteil im gegebenen Wort zwischen dem gefundenen Teilwort und dem gefundenen weiteren Teilwort angeordnet ist,
- eine OOV-Behandlung zur phonetischen Transkription des weiteren Bestandteils in Abhängigkeit der phonetischen Transkription des gefundenen Teilworts und der phonetischen Transkription des gefundenen weiteren Teilworts erfolgt,
- die phonetische Transkription des gefundenen Teilworts, die phonetische Transkription des weiteren gefundenen Teilworts und die phonetische Transkription des weiteren Bestandteils zusammengesetzt wird.

2. Verfahren zur Sprachsynthese nach zumindest einem der vorstehenden Ansprüchen, bei dem
- nur nach Teilwörtern gesucht wird, die mindestens eine vorgegebene Mindestlänge aufweisen.

3. Verfahren zur Sprachsynthese nach zumindest einem der vorstehenden Ansprüche, bei dem
- wenn für denselben Wortteil des gegebenen Wortteiles mehrere Teilwörter gefunden werden, von diesem das längste Teilwort ausgewählt wird.

4. Verfahren zur Sprachsynthese nach zumindest einem der vorstehenden Ansprüche, bei dem
- die OOV-Behandlung zur phonetischen Transkription des weiteren Bestandteils mittels eines neuronalen Netzes erfolgt.

5. Verfahren zur Sprachsynthese nach zumindest einem der vorstehenden Ansprüche, bei dem
- die OOV-Behandlung zur phonetischen Transkription des weiteren Bestandteils mittels eines regelbasierten Verfahrens erfolgt.

6. Verfahren zur Sprachsynthese nach zumindest einem der vorstehenden Ansprüche, bei dem
- die OOV-Behandlung zur phonetischen Transkription des weiteren Bestandteils mittels einer zweiten Datenbank erfolgt, die die phonetischen Transkription von bei zusammengesetzten Wörtern üblicherweise verwendeten Füllpartikeln enthält.

7. Anordnung zur Sprachsynthese mittels einer Graphem-Phonem-Umsetzung, die so ausgebildet ist,
- dass für ein gegebenes Wort in einer Datenbank, die phonetische Transkriptionen von Wörtern enthält, Teilwörter des gegebenen Wortes suchbar sind,
- mindestens ein Teilwort des gegebenen Wortes in der Datenbank auffindbar ist,
- dass für das gefundene Teilwort eine in der Datenbank verzeichnete phonetische Transkription auswählbar ist,
- dass für das gegebene Wort in der Datenbank nach weiteren Teilwörtern des Wortes suchbar ist,
- mindestens ein weiteres Teilwort des gegebenen Wortes in der Datenbank auffindbar ist,
- für dieses gefundene weitere Teilwort eine in der Datenbank verzeichnete phonetische Transkription auswählbar ist,
- ein weiterer Bestandteil im gegebenen Wort zwischen dem gefundenen Teilwort und dem gefundenen weiteren Teilwort angeordnet ist,
- eine OOV-Behandlung zur phonetischen Transkription des weiteren Bestandteils in Abhängigkeit der phonetischen Transkription des gefundenen Teilwortes und der phonetischen Transkription des gefundenen weiteren Teilworts ausführbar ist,
- die phonetische Transkription des gefundenen Teilworts, die phonetische Transkription des weiteren gefundenen Teilworts und die phonetische Transkription des weiteren Bestandteils zusammensetzbar ist.

8. Computerprogrammprodukt zur Sprachsynthese mittels einer Graphem-Phonem-Umsetzung, bei dem beim Ablauf auf zumindest einer Prozessoreinheit
- für ein gegebenes Wort in einer Datenbank, die phonetische Transkriptionen von Wörtern enthält, nach Teilwörtern des gegebenen Wortes gesucht wird,
- mindestens ein Teilwort des gegebenen Wortes in der Datenbank gefunden wird,
- für das gefundene Teilwort eine in der Datenbank verzeichnete phonetische Transkription gewählt wird,
- für das gegebene Wort in der Datenbank nach weiteren Teilwörtern des Wortes gesucht wird,
- mindestens ein weiteres Teilwort des gegebenen Wortes in der Datenbank gefunden wird,
- für dieses gefundene weitere Teilwort eine in der Datenbank verzeichnete phonetische Transkription gewählt wird,
- ein weiterer Bestandteil im gegebenen Wort zwischen dem gefundenen Teilwort und dem gefundenen weiteren Teilwort angeordnet ist,
- eine OOV-Behandlung zur phonetischen Transkription des weiteren Bestandteils in Abhängigkeit der phonetischen Transkription des gefundenen Teilwortes und der phonetischen Transkription des gefundenen weiteren Teilworts erfolgt,
- die phonetische Transkription des gefundenen Teilworts, die phonetische Transkription des weiteren gefundenen Teilworts und die phonetische Transkription des weiteren Bestandteils zusammengesetzt wird.

## Claims

1. Method for speech synthesis by means of a grapheme/phoneme conversion, in which
- a search is made for subwords of a given word in a database which contains phonetic transcriptions of words,
- at least one subword of the given word is found in the database,
- a phonetic transcription registered in the database is selected for the subword found,
- a search is made for further subwords of the given word in the database,
- at least one further subword of the given word is found in the database,
- a phonetic transcription registered in the database is selected for this further subword found,
- a further constituent in the given word is arranged between the subword found and the further subword found,
- an OOV treatment for phonetic transcription of the further constituent is performed as a function of the phonetic transcription of the subword found and the phonetic transcription of the further subword found,
- the phonetic transcription of the subword found, the phonetic transcription of the further subword found and the phonetic transcription of the further constituent are combined.

2. Method for speech synthesis according to at least one of the preceding claims, in which
- a search is made for subwords which have at least one prescribed minimum length.

3. Method for speech synthesis according to at least one of the preceding claims, in which
- when a plurality of subwords are found for the same word part, the longest subword is selected therefrom.

4. Method for speech synthesis according to at least one of the preceding claims, in which
- the OOV treatment for phonetic transcription of the further constituent is performed by means of a neural network.

5. Method for speech synthesis according to at least one of the preceding claims, in which
- the OOV treatment for phonetic transcription of the further constituent is performed by means of a rule-based method.

6. Method for speech synthesis according to at least one of the preceding claims, in which
- the OOV treatment for phonetic transcription of the further constituent is performed by means of a second database which contains the phonetic transcription of filling particles normally used in the case of composite words.

7. Arrangement for speech synthesis by means of a grapheme/phoneme conversion, which is designed
- such that it is possible to make a search for subwords of a given word in a database which contains phonetic transcriptions of words,
- at least one subword of the given word can be found in the database,
- such that a phonetic transcription registered in the database can be selected for the subword found,
- such that it is possible to make a search for further subwords of the given word in the database,
- at least one further subword of the given word can be found in the database,
- a phonetic transcription registered in the database can be selected for this further subword found,
- a further constituent in the given word is arranged between the subword found and the further subword found,
- an OOV treatment for phonetic transcription of the further constituent can be performed as a function of the phonetic transcription of the subword found and the phonetic transcription of the further subword found,
- the phonetic transcription of the subword found, the phonetic transcription of the further subword found and the phonetic transcription of the further constituent can be combined.

8. Computer program product for speech synthesis by means of a grapheme/phoneme conversion, in which during running on at least one processor unit
- a search is made for subwords of a given word in a database which contains phonetic transcriptions of words,
- at least one subword of the given word is found in the database,
- a phonetic transcription registered in the database is selected for the subword found,
- a search is made for further subwords of the given word in the database,
- at least one further subword of the given word is found in the database,
- a phonetic transcription registered in the database is selected for this further subword found,
- a further constituent in the given word is arranged between the subword found and the further subword found,
- an OOV treatment for phonetic transcription of the further constituent is performed as a function of the phonetic transcription of the subword found and the phonetic transcription of the further subword found,
- the phonetic transcription of the subword found, the phonetic transcription of the further subword found and the phonetic transcription of the further constituent are combined.

## Revendications

1. Procédé pour la synthèse vocale au moyen d'une conversion graphèmes-phonèmes, dans lequel
- on recherche, pour un mot donné, des mots partiels du mot donné dans une base de données contenant des transcriptions phonétiques de mots,
- au moins un mot partiel du mot donné est trouvé dans la base de données,
- une transcription phonétique enregistrée dans la base de données est sélectionnée pour le mot partiel trouvé,
- on recherche, pour le mot donné, d'autres mots partiels du mot dans la base de données,
- au moins un autre mot partiel du mot donné est trouvé dans la base de données,
- une transcription phonétique enregistrée dans la base de données est sélectionnée pour cet autre mot partiel trouvé,
- une partie constitutive supplémentaire est située entre le mot partiel trouvé et l'autre mot partiel trouvé dans le mot donné,
- on procède à un traitement OOV pour la transcription phonétique de la partie constitutive supplémentaire en fonction de la transcription phonétique du mot partiel trouvé et de la transcription phonétique de l'autre mot partiel trouvé,
- la transcription phonétique du mot partiel trouvé, la transcription phonétique de l'autre mot partiel trouvé et la transcription phonétique de la partie constitutive supplémentaire sont rassemblées.

2. Procédé pour la synthèse vocale selon au moins une des revendications précédentes, dans lequel
- on recherche uniquement des mots partiels ayant au moins une longueur minimale prédéfinie.

3. Procédé pour la synthèse vocale selon au moins une des revendications précédentes, dans lequel
- lorsque plusieurs mots partiels sont trouvés pour la même partie de mot de la partie de mot donnée, on sélectionne parmi eux le mot partiel le plus long.

4. Procédé pour la synthèse vocale selon au moins une des revendications précédentes, dans lequel
- le traitement OOV pour la transcription phonétique de la partie constitutive supplémentaire se fait au moyen d'un réseau de neurones.

5. Procédé pour la synthèse vocale selon au moins une des revendications précédentes, dans lequel
- le traitement OOV pour la transcription phonétique de la partie constitutive supplémentaire se fait au moyen d'un procédé basé sur des règles.

6. Procédé pour la synthèse vocale selon au moins une des revendications précédentes, dans lequel
- le traitement OOV pour la transcription phonétique de la partie constitutive supplémentaire se fait au moyen d'une deuxième base de données contenant la transcription phonétique de particules explétives d'utilisation courante dans les mots composés.

7. Dispositif pour la synthèse vocale au moyen d'une conversion graphèmes-phonèmes, exécuté de manière à ce que
- on puisse rechercher, pour un mot donné, des mots partiels du mot donné dans une base de données contenant des transcriptions phonétiques de mots,
- au moins un mot partiel du mot donné puisse être trouvé dans la base de données,
- une transcription phonétique enregistrée dans la base de données puisse être sélectionnée pour le mot partiel trouvé,
- on puisse rechercher, pour le mot donné, d'autres mots partiels du mot dans la base de données,
- au moins un autre mot partiel du mot donné puisse être trouvé dans la base de données,
- une transcription phonétique enregistrée dans la base de données puisse être sélectionnée pour cet autre mot partiel trouvé,
- une partie constitutive supplémentaire soit située entre le mot partiel trouvé et l'autre mot partiel trouvé dans le mot donné,
- on puisse procéder à un traitement OOV pour la transcription phonétique de la partie constitutive supplémentaire en fonction de la transcription phonétique du mot partiel trouvé et de la transcription phonétique de l'autre mot partiel trouvé,
- la transcription phonétique du mot partiel trouvé, la transcription phonétique de l'autre mot partiel trouvé et la transcription phonétique de la partie constitutive supplémentaire puissent être rassemblées.

8. Produit de programme d'ordinateur pour la synthèse vocale au moyen d'une conversion graphèmes-phonèmes, dans lequel, lors du déroulement sur au moins une unité de processeur,
- on recherche, pour un mot donné, des mots partiels du mot donné dans une base de données contenant des transcriptions phonétiques de mots,
- au moins un mot partiel du mot donné est trouvé dans la base de données,
- une transcription phonétique enregistrée dans la base de données est sélectionnée pour le mot partiel trouvé,
- on recherche, pour le mot donné, d'autres mots partiels du mot dans la base de données,
- au moins un autre mot partiel du mot donné est trouvé dans la base de données,
- une transcription phonétique enregistrée dans la base de données est sélectionnée pour cet autre mot partiel trouvé,
- une partie constitutive supplémentaire est située entre le mot partiel trouvé et l'autre mot partiel trouvé dans le mot donné,
- on procède à un traitement OOV pour la transcription phonétique de la partie constitutive supplémentaire en fonction de la transcription phonétique du mot partiel trouvé et de la transcription phonétique de l'autre mot partiel trouvé,
- la transcription phonétique du mot partiel trouvé, la transcription phonétique de l'autre mot partiel trouvé et la transcription phonétique de la partie constitutive supplémentaire sont rassemblées.
